# EUROPÄISCHE PATENTSCHRIFT

(11) **EP 0 990 574 B1**
(45) Veröffentlichungstag und Bekanntmachung des Hinweises auf die Patenterteilung: **16.11.2005**
(21) Anmeldenummer: 99109032.5
(22) Anmeldetag: 07.05.1999
(51) Int. Cl.: B61D 17/12, B62D 25/06

(54) **Wagenkasten mit Dachabschlussplatte und Querspriegeln**
Vehicle body with a roof closing plate and transverse support ribs
Caisse de véhicule avec une plaque d'obturation pour le toit et arceaux transversaux

(30) Priorität: 30.09.1998 DE 19844812
(43) Veröffentlichungstag der Anmeldung: 05.04.2000
(73) Patentinhaber: Bombardier Transportation GmbH, 13627 Berlin (DE)
(72) Erfinder: Veit-Salomon, Emil, 90480 Nürnberg (DE); Koch, Tobias, 90491 Nürnberg (DE)
(74) Vertreter: Cohausz & Florack

(56) Entgegenhaltungen:
- EP-A- 0 599 031
- DE-C- 4 333 437

## Beschreibung

Die Erfindung betrifft einen Wagenkasten gemäß dem Oberbegriff des ersten Anspruchs.

Ein bekannter Wagenkasten dieser Art (DE 195 21 192 A1) weist im Bereich der Langsseitenwände zwei Dachlangträger auf, zwischen welchen eine Dachabschlußplatte wasserdicht festgesetzt ist. Die Dachabschlußplatte trägt dabei Hilfsaggregate und wird durch Querspriegel unterstüzt, die unterhalb der Dachabschlußplatte angeordnet sind und von einem Dachlangträger zum anderen reichen.

Aus der EP 0 599 031 A1 ist es bekannt, elektrische und elektromechanische Komponenten eines Fahrzeugs im Dachbereich des Fahrzeugs in einem vergleichsweise aufwändig gestalteten selbsttragenden Container anzuordnen, der an seitlichen Trägem des Wagenkastens befestigt ist.

Der Erfindung liegt die Aufgabe zugrunde, bei einem Wagenkasten gemäß dem Oberbegriff des ersten Anspruchs Maßnahmen zu treffen, durch welche eine Entlastung der Dachabschlußplatte erreicht wird.

Die Lösung dieser Aufgabe erfolgt gemäß der Erfindung durch die Merkmale des ersten Anspruchs.

Bei einer Ausbildung eines Wagenkastens gemäß der Erfindung wird die Dachabschlußplatte von Dachbelastungen freigehalten, die insbesondere durch dort vorgasehene schwere Hilfsaggregate wie Stromabnehmer, Klimaanlage, Steuer- und Regelgeräte, Bremswiderstände und dergleichen gegeben sind. Die daraus erwachsenen Kräfte werden über die außenliegenden Querspriegel unmittelbar auf die Dachlangträger übemagen. Die Dachabschlußplatte kann somit bei verminderteter notwendiger Belastbarkeit in einer leichteren Bauweise realisiert werden. Zudem ergibt sich durch die Verlagerung der Querspriegel nach außen eine freiere Gestaltungsmöglichkeit für den Innnenausbau der Wagenkastendecke. Dabei sind keine zusätzlichen Bauteile erforderlich, nachdem die Spriegel lediglich von der Innenseite nach außen auf die Oberseite des Wagenkastens verlagert sind. Vorzugsweise tragen die Querspriegel neben den Hilfsaggregaten auch wenigstens eine Kastenabdeckung, wobei entweder eine Kastenabdeckung zumindest weltgehend alle Querspriegel überdeckt oder einzelne Kastenabdeckungen verschiedenen Hilfsaggregaten zugeordnet sind. Durch die Kastenabdeckung/en werden die Hilfsaggregate übergriffen und sind so gegen Witterungs- oder andere Fremdeinflüße geschützt. Auch kann sich Schmutz nicht zwischen den Querspriegeln ablagern. Die Kastenabdeckung ist dabei jeweils mit einem öffenbaren Deckel versehen, durch welchen Zugang zu den einzelnen abgedeckten Hilfsaggregaten möglich ist. Daneben ist es auch möglich, an zumindest einzelne der Querspriegel die Dachabschlußplatte mittels geeigneter Halter anzuhängen, so daß sie ihrerseits durch die Querspriegel unterstützt ist und dadurch in leichterer Bauweise ausgeführt werden kann bzw. außergewöhnlichen Belastungen standhält, wenn beispielsweise bei Arbeiten im Bereich des Daches oder an Hilfsaggregaten eine Person zwischen die Querspriegel und damit auf die Dachabschlußplatte tritt.

Die Erfindung ist nachfolgend anhand von Prinzipsskizzen eines Ausführungsbeispiels näher erläutert.

Es zeigen:
- Figur 1: einen Wagenkasten in perspektivischer Ansicht auf den Dachbereich und
- Figur 2: einen Querschnitt durch den Dachbereich des Wagenkastens.

Ein Wagenkasten 1 für eine Straßenbahn, U-Bahnen oder dergleichen Fahrzeuge ist im oberen Bereich mit zwei Wagenkastenlängsrichtung verlaufenden Dachträgern 2 ausgestattet, die mittels quer dazu verlaufender Querspriegel 3 fest miteinander verbunden sind. Die Dachlangträger 2 sind mit horizontal und zur Wagenkastenmitte gerichteten Tragarmen 4 ausgestattet, auf welchen die Endabschnitte der Querspriegel 3 aufsitzen. Die Befestigung erfolgt dabei mittels Zugankern, wie Schrauben oder Niete, wobei zwischen dem jeweiligen Tragarm und dem zugeordneten Endabschnitt des Querspriegels 3 je zwei Befestigungsschienen 5 auf den Tragarmen 4 angeordnet sind.

Zwischen die beiden Dachlangträger 2 ist unterhalb der Querspriegel 3 eine Dachabschlußplatte 6 eingefügt, die sich zumindest weitgehend über die Länge des Wagenkastens 1 bzw. der Langträger 2 erstreckt und die luft- und wasserdicht zwischen den Langträgern 2 gehalten ist Zur Halterung der Abschlußplatte 6 sind die aufeinander zuweisenden Endbereiche der Dachlangträger 2 nach unten und anschließend wieder zur Wagenkastenmitte hin abgewinkelt. Zwischen die senkrechten abfallenden Stufenflanken 7.1 ist die Dachabschlußplatte 6 luft- und wasserdicht eingefügt während die waagerecht zur Wagenkastenmitte hin abgewinkelten Stufenflanken 7.2 die Dachabschltußplatte 6 tragen. Die

Höhe der Stufenflanken 7.1 wird dabei für die Anordnung von benachbarten, in Wagenkastenlängsrichtung verlaufenden Heizluftkanälen 8 genutzt, die wie die zur Mitte hin sich anschließenden Frischluftkanäle 9 mit der Dachabschlußplatte 6 eine Baueinheit bilden. Aus den Heizluftkanälen 8 führen Zuluftleitungen 10 zu den Seiterwandstrukturen 11, in welchen Belüftungskanäle insbesondere im Bereich von Fenstern 18 vorgesehen sind. Die Seitenwandstrukturen 11 tragen dabei zugleich die Dachlangträger 2. In der zum Inneraum des Wagenkasten 1 liegenden Wandung der Frischfuftkanäle 9 befinden sich Zuluftdüsen 12, durch welche Frischluft aus dem Frischluftkanal 9 in das Innere des Wagenkastens eingeblasen wird. Die Kanäle 8, 9 stehen dabei mit entsprechenden Belüftungs- bzw. Mimageräten in funktioneller Verbindung, welche als Hilfsaggregat 13 auf den Querspriegeln 3 angeordnet sind. Die Hilfsaggregate 13 sind entweder einzeln durch Kastenabdeckungen 14 gegen Umwelteinflüße geschützt, wobei die Kastenabdeckungen 14 auf Querspriegeln 3 aufsitzen; oder durch Anwendung einer Kastenabdeckung, welche zumindest weitgehend alle Querspriegel 3 und die auf den Querspriegeln 3 aufgelagerten Hilfsaggregate 13 im Ganzen überdeckt. Die jeweilige Kastenabdeckung ist mit Deckeln 15 ausgestattet, deren Schwenkachse etwa in der Wagenkastenlängsmitte verfäuft und die außer der Oberseite auch zumindest eine nach unten abfallende Flanke der Kastenabdeckung bilden. Innerhalb der Kastenabdeckungen verlaufen auch elektrische, hydraulische oder pneumatische Leitungen 16 die für Versorgungs-, Steuer- und Regelwecke der Hilfsaggregate 13 und sonstiger Einrichtungen, wie beispielsweise einer Beleuchtung 17 im Wagenkasteninneren. In den Seitenwandstrukturen 11 sind im übrigen die Fenster 18 und Türen 19 vorgesehen. Ein stirnseitig angesetzter Faltenbalg 20 dient der Verbindung zwischen benachbarten Wagenkästen 1.

Bei einem Aufbau eines Wagenkastens gemäß der Erfindung kann nach dem Einsetzen der Dachabschlußplatte 6 die Anordnung aus Querspriegeln 3 und darauf montierten Hilfsaggregaten 13 einschließlich Kastenabdeckungen als Baueinheit auf die Langträger 2 aufgesetzt und mittels geeigneter Zuganker an den Dachlangträgern 2 befestigt werden. Es werden dadurch erhebliche Kosten und Montagezeiten bei hoher Qualität eingespart, nachdem die Baueinheit für sich vormontiert und geprüft werden kann. Wird die Dachabschlußplatte 6 zusätzlich an die Querspriegel 3 angehängt, kann diese in die Baueinheit einbezogen werden.

## Patentansprüche

1. Wagenkasten für ein Schienenfahrzeug, insberondere eine Straßenbahn, U-Bahn oder dergleichen, mit zwei Dachlangträgern (2) und einer luft- und wasserdicht daran festgesetzten Dachabschlußplatte (6) sowie mit Querspriegeln (3), welche endseitig fest mit den Dachlangträgern verbunden sind, **dadurch gekennzeichnet, daß** die Querspriegel (3) oberhalb der Dachabschlußplatte (6) angeordnet sind, wobei die Querspriegel (3) die Dachlangträger (2) fest miteinander verbinden und zum Aufsetzen von Hilfsaggregaten (13), wie Bremswiderständen, Klimaanlage und/oder dergleichen, ausgebildet sind.

2. Wagenkasten nach Anspruch 1, **dadurch gekennzeichnet, daß** die Dachabschlußplatte (6) selbsttragend ausgebildet ist.

3. Wagenkasten nach Anspruch 1 oder 2, **dadurch gekennzeichnet, daß** wenigstens zwei Querspriegel (3) zum Tragen eines Hilfsaggregates (13) geeignet sind.

4. Wagenkasten nach einem der vorhergehenden Ansprüche, **dadurch gekennzeichnet, daß** die Querspriegel (3) wenigstens eine Kastenabdeckung (14) tragen.

5. Wagenkasten nach Anspruch 4, **dadurch gekennzeichnet, daß** die Kastenabdeckung (14) wenigstens einen öffenbaren Deckel (15) aufweist.

6. Wagenkasten nach wenigstens einem der Ansprüche 4 oder 5, **dadurch gekennzeichnet, daß** die Kastenabdekkung (14) zumindest weitgehend alle Querspriegel (3) überdeckt.

7. Wagenkasten nach Anspruch 3 und einem der Ansprüche 4 bis 6, **dadurch gekennzeichnet, daß** die Kastenabdeckung (14) dazu geeignet ist die Hilfsaggregate (13) zu übergreifen.

8. Wagenkasten nach Anspruch 3 und einem der Ansprüche 4 oder 5, **dadurch gekennzeichnet, daß** eine Kastenabdeckung (14) dazu geeignet ist ein Hilfsaggregat (13) zu übergreifen.

9. Wagenkasten nach wenigstens einem der Ansprüche 1 bis 8, **dadurch gekennzeichnet, daß** an wenigstens einen Querspriegel (13) die Dachabschlußplatte (6) angehängt ist.

## Claims

1. Car body for a railway vehicle, in particular a streetcar, subway or the like, with two longitudinal roof beams (2) and a roof closing plate (6) fastened thereto in an air-tight and water-tight manner, and with transverse roof sticks (3) which are firmly connected on their ends to the longitudinal roof beams, **characterized in that** the transverse roof arches (3) are located above the roof closing plate (6), wherein the transverse roof sticks (3) firmly connect the longitudinal roof beams (2) and are adapted for placing thereon auxiliary units (13) such as braking resistances, air conditioning units and/or the like.

2. Car body according to claim 1, **characterized in that** the roof closing plate (6) is self-supporting.

3. Car body according to claim 1 or 2, **characterized in that** at least two transverse roof sticks (3) are adapted to support an auxiliary unit (13).

4. Car body according to any one of the preceding claims, **characterized in that** the transverse roof sticks (3) support at least one body cover (14).

5. Car body according to claim 4, **characterized in that** the body cover (14) has at least one hatch cover (15) that can be opened.

6. Car body according to at least one of the claims 4 or 5, **characterized in that** the body cover panel (14) at least largely covers all the transverse roof sticks (3).

7. Car body according to claim 3 and one of the claims 4 to 6, **characterized in that** the body cover (14) is adapted to straddle the auxiliary units (13).

8. Car body according to claim 3 and one of the claims 4 or 5, **characterized in that** a body cover (14) straddles one auxiliary unit (13).

9. Car body according to at least one of the claims 1 to 8, **characterized in that** the roof closing plate (6) is suspended on at least one transverse roof stick (13).

## Revendications

1. Caisson de wagon pour véhicule ferroviaire, notamment tramway, métro ou similaire, comportant deux longerons de toit (2) et une plaque de fermeture de toit (6), fixée aux derniers de manière étanche à l'eau et à l'air, ainsi que des cintres transversaux (3) qui sont reliés fixement par leur extrémité aux longerons de toit, **caractérisé en ce que** les cintres transversaux (3) sont disposés au dessus de la plaque de fermeture de toit (6), les cintres transversaux (3) reliant les longerons de toit (2) fixement entre eux et étant conçus pour y poser des agrégats auxiliaires (13), comme des résistances de freinage, un climatiseur et/ou similaire.

2. Caisson de wagon selon la revendication 1, **caractérisé en ce que** la plaque de fermeture de toit (6) est de type autoporteur.

3. Caisson de wagon selon la revendication 1 ou 2, **caractérisé en ce qu'**au moins deux cintres transversaux (3) sont aptes à supporter un agrégat secondaire (13).

4. Caisson de wagon selon une des revendications précédentes, **caractérisé en ce que** les cintres transversaux (3) supportent au moins un recouvrement de caisson (14).

5. Caisson de wagon selon la revendication 4, **caractérisé en ce que** le recouvrement de caisson (14) présente au moins un couvercle (15) qui peut être ouvert.

6. Caisson de wagon selon au moins une des revendications 4 ou 5, **caractérisé en ce que** le recouvrement de caisson (14) recouvre au moins dans une large mesure tous les cintres transversaux (3).

7. Caisson de wagon selon la revendication 3 et une des revendications 4 à 6, **caractérisé en ce que** le recouvrement de caisson (14) est apte à chevaucher les agrégats auxiliaires (13).

8. Caisson de wagon selon la revendication 3 et une des revendications 4 ou 5, **caractérisé en ce qu'**un recouvrement de caisson (14) est apte à chevaucher un agrégat auxiliaire (13).

9. Caisson de wagon selon au moins une des revendications 1 à 8, **caractérisé en ce que** la plaque de fermeture de toit (6) est suspendue à au moins un cintre transversal (13).
